# EUROPÄISCHE PATENTSCHRIFT

(11) **EP 2 441 659 B1**
(45) Veröffentlichungstag und Bekanntmachung des Hinweises auf die Patenterteilung: **06.11.2019**
(21) Anmeldenummer: 11184597.0
(22) Anmeldetag: 11.10.2011
(51) Int. Cl.: B63B 19/14, B63G 8/00

(54) **Unterseeboot**
Submarine
Submersible

(30) Priorität: 15.10.2010 DE 102010048628
(43) Veröffentlichungstag der Anmeldung: 18.04.2012
(73) Patentinhaber: thyssenkrupp Marine Systems GmbH, 24143 Kiel (DE)
(72) Erfinder: Bargmann, Jörn, 24159 Kiel (DE)
(74) Vertreter: thyssenkrupp Intellectual Property GmbH

(56) Entgegenhaltungen:
- FR-A1- 2 560 146

## Beschreibung

Die Erfindung betrifft ein Unterseeboot mit einem Behältnis, das zu einer Seite, typischerweise zu einer Oberseite und nach außen hin durch einen druckdicht verschließenden und schwenkbar angelenkten Deckel abschließbar ist. Behältnisse im Sinne dieser Erfindung können beispielsweise die im Turm angeordnete Ein- und Ausstiegsschleuse, aber auch solche zum Ausbringen von Waffen, Täuschkörpern oder anderen Gegenständen sein. Diese Behältnisse, die zum Ausbringen von Personen oder Gegenständen unter Wasser vorgesehen sind, werden an Land oder vom Druckkörper aus gefüllt und sind, sofern sie nicht flüssigkeitsgefüllt sind, mit Luft, d. h. mit Gas oder einem Gasgemisch gefüllt. Vordem Öffnen des Deckels unter Wasser wird das Behältnis geflutet, d. h. im Behältnis befindliche Gas oder Gasgemisch wird durch einströmendes Wasser verdrängt und in einen Auffangbehälter geleitet. Da der typischerweise an der Oberseite angeordnete

Deckel konstruktionsbedingt nach außen hin konvex gewölbt ausgebildet ist, verbleibt auch nach dem Fluten im Deckel eine Gasblase, die beim Öffnen des Deckels zur Wasseroberfläche aufsteigt. Diese aufsteigenden Gasblasen erzeugen Geräusche und sind auch an der Oberfläche sichtbar, was insbesondere bei militärischen Einsätzen, aber auch bei anderen Einsätzen eines Unterseebootes häufig nicht gewünscht wird.

Einen solchen konvexen Deckel beschreibt beispielsweise die FR 2 560 146.

Durch einen ringförmigen Verstärkungsring im inneren Randbereich ist es möglich, höchstens eine geringe Restluftmenge beim Aufstellen des Deckels zurückzuhalten.

Vor diesem Hintergrund liegt der Erfindung die Aufgabe zugrunde, ein Unterseeboot, welches ein solches Behältnis mit einem nach außen druckdicht verschließenden Deckel aufweist, so auszubilden, dass das

Behältnis unter Wasser geöffnet werden kann, ohne dass Gasblasen aufsteigen.

Diese Aufgabe wird gemäß der Erfindung durch ein Unterseeboot mit den in Anspruch 1 angegebenen Merkmalen gelöst. Vorteilhafte Ausgestaltungen der Erfindung ergeben sich aus den Unteransprüchen, der nachfolgenden Beschreibung und der Zeichnung.

Das erfindungsgemäße Unterseeboot mit einem Behältnis, das zu einer Seite und nach außen hin durch einen druckdicht verschließenden und schwenkbar angelenkten Deckel abschließbar ist, ist mit Mitteln zum Fluten des verschlossenen Behältnisses unter Wasser und mit Mitteln zum Auffangen und Speichern des beim Fluten aus dem Behältnis verdrängten Gases oder Gasgemisches ausgestattet. Gemäß der Erfindung weist es eine am Deckel vorgesehen Gasfalle auf, welche dafür sorgt, dass das in dem Deckel bei geschlossenem Deckel nach dem Fluten des Behältnisses befindliche Gas oder Gasgemisch beim Öffnen des Deckels aufgefangen und gespeichert wird, sodass keine Gasblasen beim Öffnen des Behältnisses aufsteigen.

Grundgedanke der vorliegenden Erfindung ist es, dass bei Behältnissen dieser Art, deren Deckel typischerweise an der Oberseite angeordnet ist und in dem sich nach Fluten des Behältnisses unter Wasser aufgrund seiner nach außen gewölbten Ausbildung Gas sammelt, dieses mittels einer so genannten Gasfalle einzufangen, d. h. dieses sich unter dem Deckel sammelnde und praktisch nicht entfernbare Gas in dieser im Deckel befindlichen Gasfalle aufzufangen und zu speichern, sodass es beim Öffnen des Deckels nicht aus dieser entweichen kann, sondern beim nachfolgenden Verschließen wieder mit in das Innere des Behältnisses geführt wird.

Diese erfindungsgemäße Lösung hat nicht nur den Vorteil, dass beim Öffnen des Deckels unter Wasser nach dem Fluten des Behältnisses keine Gasblasen mehr aufsteigen, sondern bringt darüber hinaus unter Wasser eine in Öffnungsrichtung des Deckels wirksame Auftriebskraft, die das Öffnen des Deckels erleichtert und die um 90° geschwenkte Offenstellung des Deckels unter Wasser unterstützt und stabilisiert.

Die erfindungsgemäße Lösung ist konstruktiv einfach und wenig aufwändig, da eine solche Falle durch eine einfache Blechkonstruktion an der Innenseite des Deckels oder auch durch Formteile, beispielsweise aus glasfaser- oder kohlenstofffaserverstärktem Kunststoff gebildet sein kann.

Gemäss der Erfindung ist die Gasfalle bei einem nach außen hin konvex gewölbten Deckel durch eine an der Innenseite des Deckels ausgebildete und nur zur Anlenkseite des Deckels hin offene Tasche gebildet. Dabei richtet sich Form und Umfang der Tasche im Wesentlichen nach der Deckelform, um zu gewährleisten, dass das Gas dort vollständig aufgefangen und beim Öffnen gespeichert werden kann. Dabei genügt regelmäßig eine vergleichsweise kleine Öffnung der Tasche, wenn diese im Übrigen geschlossen ausgebildet ist und das durch die Wölbung an der Innenseite gebildete Volumen des Deckels nahezu vollständige einschließt. Es versteht sich, dass die Öffnung in der Regel zur Anlenkseite des Deckels hin gerichtet sein wird, da derartige Deckel typischerweise so angeordnet sind, dass sie nach oben aufschwenken. Bei Sonderkonstruktionen, die beispielsweise seitlich aufschwenken, versteht es sich, dass die Öffnung so angeordnet sein muss, dass sie möglichst weit unten angeordnet ist.

Vorteilhaft wird eine solche Tasche durch einen Teil des Deckels selbst sowie eine davon ausgehend, mit Abstand dazu verlaufenden Wandung gebildet. Die Tasche ist dann durch die Innenseite des Deckels und die Wandung gebildet, wobei der von der Anlenkseite abgewandte Teil des Deckels Teil der Tasche bildet. Eine solche Wandung kann kostengünstig und mit konstruktiv einfachen Mitteln im Deckel angebracht werden, sei es bei einem Metalldeckel durch Anschweißen eines entsprechenden Blechformteils oder bei einem Kunststoffdeckel durch Anlaminieren eines entsprechenden Kunststoffformteils. Dabei ist es besonders vorteilhaft, wenn die so gebildete Tasche bei geschlossener Stellung des Deckels eine im Wesentlichen horizontal verlaufende Wandung aufweist, die mit Abstand zur Deckelinnenseite angeordnet ist und den oberen Querschnitt des Behältnisses ausfüllt. Dabei kann diese Wandung zur Anlenkstelle hin leicht nach oben schräg gestellt angeordnet sein, damit die unter der Wandung befindliche Luft vollständig durch das in das Behältnis einströmende Wasser verdrängt wird und sichergestellt ist, dass sich das gesamte Restgas innerhalb der Gasfalle, insbesondere der Tasche, sammelt.

Gemäß einer vorteilhaften Weiterbildung der Erfindung kann die Tasche auch durch ein Hohlformteil mit Öffnung gebildet sein, das im Deckel derart angeordnet wird, dass die Öffnung des Formteils zur Anlenkseite des Deckels gerichtet ist bzw. bei Deckelkonstruktionen, die nicht nach oben öffnen, nach unten hin. Eine solche Ausbildung hat den Vorteil, dass die Tasche ohne konstruktive Änderung des Deckels gebildet werden kann, d. h., dass auch vorhandene Deckel mit einer solchen Gasfalle nachgerüstet werden können oder die Gasfalle bei Nichtbedarf gegebenenfalls auch entfernt werden kann. Ein solches Hohlformteil kann aus Kunststoff oder Blech gebildet sein und sollte vorteilhaft spaltfrei in den Deckel eingegliedert sein, um sicherzustellen, dass sich zwischen Formteil und Deckel kein Gas fängt. Dies kann gegebenenfalls auch durch Anbringung einer entsprechenden Dichtung am Formteil gewährleistet werden oder durch bündiges Einkleben mit einem geeigneten Kunststoff.

Um die sich in der Gasfalle sammelnde Gasmenge möglichst gering zu halten, insbesondere so gering zu halten, dass sie durch die Falle, insbesondere die Tasche sicher aufgenommen werden kann, ist gemäß einer Weiterbildung der Erfindung vorgesehen, in dem Behältnis eine Leitung zum Abführen des darin befindlichen Gases oder Gasgemisches vorzusehen, deren offenes Ende bis in das Innere der Deckelkontur hineinreicht. Über eine solche Leitung kann bereits ein Teil des sich unter dem Deckel unmittelbar sammelnden Gases abgeführt werden, sodass sichergestellt werden kann, dass die verbleibende Restgasmenge in der im Deckel gebildeten Tasche zuverlässig aufgefangen und gespeichert werden kann.

Die Erfindung ist nachfolgend anhand eines in den Zeichnungen dargestellten Ausführungsbeispiels näher erläutert. Es zeigen:
- Fig. 1: in stark vereinfachter schematischer Darstellung den Deckel einer Schleuse eines Unterseeboots in geschlossener und geöffneter Stellung jeweils in Seitenansicht, und
- Fig. 2: den geöffneten Deckel in einer gegenüber Fig. 1 um etwa 90° gedrehten Ansicht.

Das in den Figuren nicht im Einzelnen dargestellte Unterseeboot weist eine Schleuse auf, die ein Behältnis bildet und die aus einem im normalen Betrieb vertikal angeordneten Schacht 2 mit einem in den Figuren nicht dargestellten, den Schacht 2 nach unten hin verschließenden inneren Deckel sowie einen diesen nach oben hin verschließenden äußeren Deckel 3 aufweist. Der Deckel 3 ist an der Außenhaut 4 des Unterseeboots schwenkbar angelenkt, die Schwenkachse 5 liegt in Figur 1 senkrecht zur Papierebene. Die Deckel schließen den Schacht 2 druckdicht ab.

Zum Ausschleusen einer Person oder eines Gegenstandes ist der Schacht 2 zunächst gas-, insbesondere luftgefüllt, der Deckel 3 druckdicht verschlossen, so wie dies in Fig. 1 in der unteren Position dargestellt ist. Zum Ausschleusen der in der Schleuse 1 befindlichen Person oder des darin befindlichen Gegenstandes wird diese bei druckdicht verschlossenen beiden Deckeln unter Wasser durch Herstellen einer entsprechenden Leitungsverbindung geflutet. Das im Schacht 2 befindliche Gas wird in einen im U-Boot befindlichen oder zum System gehörenden Gasspeicher geleitet. Hierzu ist unter anderem eine parallel zum Schacht 2 an der Schachtwandung verlaufende Rohrleitung 6 vorgesehen, deren oberes Ende im Deckel 3, d. h. innerhalb der Deckelkontur, d. h. dem vom Deckel eingeschlossenen Raum mündet. Das im Schacht aufsteigende Wasser verdrängt das Gas solange, bis der Wasserspiegel 7 das obere offene Ende der Rohrleitung 6 erreicht hat. In dem nach außen konvex gewölbten Deckel 3 verbleibt Restgas 8. Dieses Restgas 8 wird durch eine im Deckel 3 integrierte Luftfalle in Form einer zur Anlenkseite des Deckels hin offenen Tasche gebildet, die eine Art Behälter für das Restgas 8 bildet und dafür sorgt, dass beim anschließenden Öffnen des Deckels 3, so wie es in Fig. 1 durch den senkrecht stehenden Deckel 3 dargestellt ist, Gas nicht nach oben an die Wasseroberfläche aufsteigt, sondern vielmehr innerhalb dieser Tasche verbleibt.

In dem dargestellten Ausführungsbeispiel ist die Tasche zum Auffangen des Restgases 8 durch die Innenseite des gewölbten Deckels 3 einerseits sowie eine den Deckel 3 (in geschlossener Stellung) nach unten im Wesentlichen plan abschließende Wandung 9 gebildet, die eine Öffnung 10 aufweist, durch welche bei geschlossener Stellung des Deckels 3 das obere Ende der Rohrleitung 6 ragt und die dieses Leitungsende mit Abstand umgibt. Das sich unter der Wandung 9 beim Fluten und Aufsteigen der Flüssigkeit sammelnde Gas wird über die Öffnung 10 in die durch Wandung 9 und Deckel 3 gebildete Tasche geleitet. Die Wandung 9 ist tellerförmig ausgebildet und besteht aus einem bei geschlossenem Deckel in normaler Betriebsstellung des Bootes etwa horizontal verlaufenden kreisrunden Wandungsteil sowie einem schräg zum Deckel 3 hin verlaufenden flanschartigen Wandungsteil, der umfangsseitig dicht und fest mit dem Deckel 3 verbunden ist. Die Öffnung 10 ist, wie in Fig. 2 erkennbar, in geöffneter Stellung des Deckels 3 unten angeordnet, sodass das nach oben aufsteigende Gas durch diese nicht entweichen kann.

Im vorstehend beschriebenen Ausführungsbeispiel ist die Tasche durch die Innenseite des Deckels 3 und die Wandung 9 gebildet. Alternativ kann in den Deckel 3 auch ein Hohlkörper bündig und spaltfrei eingegliedert werden, der dann die Tasche als Gasfalle bildet, eine Öffnung nahe der Anlenkstelle des Deckels 3 aufweist und gegebenenfalls aus dem Deckel 3 entfernbar ist.

### Bezugszeichenliste

- 1: - Schleuse
- 2: - Schacht
- 3: - Deckel
- 4: - Außenhaut
- 5: - Schwenkachse
- 6: - Rohrleitung
- 7: - Wasserspiegel
- 8: - Restgas
- 9: - Wandung
- 10: - Öffnung

## Patentansprüche

1. Unterseeboot mit einem Behältnis (2), das zu einer Seite und nach außen hin durch einen druckdicht verschließenden und schwenkbar angelenkten und nach außen hin konvex gewölbt ausgebildeten Deckel (3) abschließbar ist, mit Mitteln zum Fluten des verschlossenen Behältnisses (2) unter Wasser und mit Mitteln zum Auffangen und Speichern des beim Fluten aus dem Behältnis (2) verdrängten Gases oder Gasgemisches und mit einer am Deckel (3) vorgesehenen Gasfalle, welche das in dem Deckel (3) befindliche Gas oder Gasgemisch (8) beim Öffnen des Deckels (3) auffängt und speichert, **dadurch gekennzeichnet, dass** die Gasfalle durch eine an der Innenseite des Deckels (3) ausgebildete und nur zur Anlenkseite des Deckels (3) hin offene Tasche gebildet ist.

2. Unterseeboot nach Anspruch 1, bei dem die Tasche durch einen von der Anlenkseite abgewandten Teil des Deckels (3) einerseits und einer davon ausgehenden mit Abstand dazu verlaufenden Wandung (9) andererseits gebildet ist.

3. Unterseeboot nach Anspruch 1 oder 2, **dadurch gekennzeichnet, dass** die Tasche eine in geschlossener Stellung des Deckels (3) im Wesentlichen horizontal verlaufende Wandung (9) aufweist, die mit Abstand zur Deckelinnenseite angeordnet ist und den oberen Querschnitt des Behältnisses (2) ausfüllt.

4. Unterseeboot nach Anspruch 1 oder 3, bei dem die Tasche durch ein im Deckel (3) angeordnetes Hohlformteil mit einer Öffnung gebildet ist, wobei die Öffnung des Hohlformteils nahe der Anlenkseite des Deckels (3) angeordnet ist.

5. Unterseeboot nach Anspruch 3, bei dem das Hohlformteil spaltfrei in den Deckel (3) eingegliedert ist.

6. Unterseeboot nach einem der vorhergehenden Ansprüche, bei dem in dem Behältnis (2) eine Leitung (6) zum Abführen des darin befindlichen Gases oder Gasgemisches (8) vorgesehen ist, deren offenes Ende bis ins Innere der Deckelkontur hinein reicht.

7. Unterseeboot nach einem der vorhergehenden Ansprüche, bei dem der Deckel (3) den äußeren Verschluss einer in den Druckkörperführenden Schleuse bildet.

## Claims

1. Submarine having a container (2) which can be closed off to one side and outwardly by a pivotably articulated and outwardly convexly curved cover (3) which closes in a pressure-tight manner, having means for flooding the closed container (2) under water and having means for collecting and storing the gas or gas mixture displaced from the container (2) during flooding, and having a gas trap which is provided on the cover (3) and which collects and stores the gas or gas mixture (8) situated in the cover (3) upon opening of the cover (3), **characterized in that** the gas trap is formed by a pocket which is formed on the inner side of the cover (3) and which is open only towards the articulation side of the cover (3).

2. Submarine according to Claim 1, in which the pocket is formed by a part of the cover (3) that faces away from the articulation side on the one hand and by a wall (9) which emanates therefrom and extends at a distance therefrom on the other hand.

3. Submarine according to Claim 1 or 2, **characterized in that** the pocket comprises a wall (9) which extends substantially horizontally in the closed position of the cover (3) and which is arranged at a distance from the cover inner side and fills the upper cross section of the container (2).

4. Submarine according to Claim 1 or 3, in which the pocket is formed by a shaped hollow part which is arranged in the cover (3) and which has an opening, wherein the opening in the shaped hollow part is arranged close to the articulation side of the cover (3).

5. Submarine according to Claim 3, in which the shaped hollow part is incorporated into the cover (3) in a gap-free manner.

6. Submarine according to one of the preceding claims, in which there is provided in the container (2) a line (6) for removing the gas or gas mixture (8) situated therein, the upper end of which line extends into the interior of the cover contour.

7. Submarine according to one of the preceding claims, in which the cover (3) forms the outer closure of a manlock which leads into the pressure hull.

## Revendications

1. Sous-marin comprenant un conteneur (2) qui peut être verrouillé d'un côté et extérieurement par un couvercle (3) fermant de manière étanche à la pression, articulé de manière à pouvoir pivoter et conçu de manière à être incurvé convexe vers l'extérieur, des moyens destinés à remplir le conteneur fermé (2) sous l'eau et des moyens destinés à collecter et stocker le gaz ou le mélange de gaz chassé du conteneur (2) pendant le remplissage et un piège à gaz prévu au niveau du couvercle (3) et collectant et stockant le gaz ou le mélange de gaz (8), qui se trouve dans le couvercle (3), lors de l'ouverture du couvercle (3), **caractérisé en ce que** le piège à gaz est formé par une poche formée du côté intérieur du couvercle (3) et ouverte uniquement du côté articulé du couvercle (3).

2. Sous-marin selon la revendication 1, dans lequel la poche est formée d'une part par une partie du couvercle (3) qui est opposée au côté articulé et d'autre part par une paroi (9) partant de celle-ci et s'étendant à distance de celle-ci.

3. Sous-marin selon la revendication 1 ou 2, **caractérisé en ce que** la poche comporte une paroi (9) qui s'étend sensiblement horizontalement lorsque le couvercle (3) est dans une position fermée, qui est disposée à distance du côté intérieur du couvercle et qui remplit la section transversale supérieure du conteneur (2) .

4. Sous-marin selon la revendication 1 ou 3, dans lequel la poche est formée par une partie moulée creuse disposée dans le couvercle (3) et pourvue d'une ouverture, l'ouverture de la partie moulée creuse étant disposée à proximité du côté articulé du couvercle (3).

5. Sous-marin selon la revendication 3, dans lequel la pièce moulée creuse est incorporée sans fentes dans le couvercle (3).

6. Sous-marin selon l'une des revendications précédentes, dans lequel une conduite (6) est prévu dans le conteneur (2) et est destinée à évacuer le gaz ou le mélange de gaz (8) qui s'y trouve, l'extrémité ouverte de ladite conduite s'étendant jusqu'à l'intérieur du contour du couvercle.

7. Sous-marin selon l'une des revendications précédentes, dans lequel le couvercle (3) forme la fermeture extérieure d'un sas menant dans le corps de pression.
